# EUROPÄISCHE PATENTSCHRIFT

(11) **EP 0 017 145 B1**
(45) Veröffentlichungstag und Bekanntmachung des Hinweises auf die Patenterteilung: **12.01.1983**
(21) Anmeldenummer: 80101577.7
(22) Anmeldetag: 25.03.1980
(51) Int. Cl.: B21C 37/12, B29D 23/12

(54) **Verfahren zum Herstellen von gewickelten, oberflächenbeschichteten Rohren und Vorrichtung zur Durchführung dieses Verfahrens**
Process for manufacturing surface-coated pipes by winding, and apparatus for carrying out this process
Procédé de fabrication de tubes à surfaces revêtues par bobinage en hélice et dispositif pour la réalisation de ce procédé

(30) Priorität: 28.03.1979 DE 2912308
(43) Veröffentlichungstag der Anmeldung: 15.10.1980
(73) Patentinhaber: Morhard, Alfred, D-7272 Altensteig - Walddorf (DE)
(72) Erfinder: Morhard, Alfred, D-7272 Altensteig - Walddorf (DE)
(74) Vertreter: Grünecker, Kinkeldey, Stockmair & Schwanhäusser Anwaltssozietät

## Beschreibung

Die Erfindung betrifft eine Verfahren zum Herstellen von mehrlagigen, aus mindestens zwei Metallbändern gewickelten Rohren, wobei jeweils eine Metallbandlage Stoss an Stoss spiralförmig gewickelt und jede weitere Metallbandlage gegenüber der vorhergehenden in Achsrichtung versetzt wird und während des Wickelvorganges zwischen die einzelnen Metallbandlagen Zwischenmaterial eingebracht wird.

Ferner betrifft die Erfindung eine Vorrichtung zur Durchführung dieses Verfahrens mit einer ein Vorschieben und ein Drehen des Rohres beim Wickeln bewirkenden Aussenform.

Es besteht ganz allgemein ein grosser Bedarf an Rohren für den Transport von Fluiden. An derartige Rohre werden hohe Anforderungen bezüglich der Dichtigkeit gegenüber Gasen und Flüssigkeiten, der Chemikalienbeständigkeit, der Lebensmittelechtheit und des Gewichts gestellt. Die üblicherweise verwendeten Gussrohre mit Zementauskleidung sind sehr schwer. Um chemikalienfeste und lebensmittelechte Oberflächen zu erhalten, werden Metallrohre in der Regel aussen kunststoffbeschichtet.

Bei einem Verfahren, wie es in der DE-C-746 300 beschrieben ist, werden zum Herstellen von Rohren Bandeisen um ein Kernrohr gewickelt und zwischen die einzelnen Lagen der Umwickelung während des Wickelns unter anderem auch Mittel eingebracht, mit deren Hilfe die Metallbandlagen miteinander verschweisst oder verlötet werden können, wodurch das Rohr dichtgemacht werden soll. Um das unerlässliche Abziehen eines auf diese Weise hergestellten Rohres von dem umwickelten Dorn zu erleichtern, wird üblicherweise Silikonöl als Schmiermittel benützt. Für eine nachträgliche Oberflächenveredelung solcher Rohre eignen sich wegen der oben erwähnten Anforderungen bezüglich der Dichtigkeit, Lebensmittelechtheit und Chemikalienbeständigkeit Kunstharze besonders gut. Diese haben jedoch die Eigenschaft, dass sie nur auf absolut sauberem Material haften. Es ist somit unerlässlich, dass die aus den genannten Gründen zwangsläufig verschmutzten Oberflächen des Rohres nach dem Wickeln gründlich gereinigt werden. Da jedoch die Rohre erst nach dem Wickeln gereinigt werden können, ist ein teurer und zeitraubender Sandstrahlvorgang erforderlich.

Auch wenn eines der Verfahren angewandt wird, wie sie in der DE-A-21 66 791 beschrieben sind, müssen Schmiermittel eingesetzt werden, da auch ein mittels einer Aussenform hergestelltes Rohr beim Herausholen aus der Aussenform zu dieser eine Relativbewegung ausführt, die ein gutes Gleiten voraussetzt.

Gegenstand der US-A-2 998 339 ist ein Verfahren zur Herstellung von Rohren aus Metallbändern. Die Rohre sollen innen hochkorrosionsbeständig sein. Hierzu werden die Bänder spiralförmig auf einen Dorn gewickelt, wobei wenigstens das innerste und das äusserste Band in überlappender Lage gewickelt werden. Die drei zu wickelnden Bänder werden von Vorratsrollen abgezogen und durch ein Wickelwerkzeug auf den Dorn gewickelt; das Wickelwerkzeug besteht aus einem Wickelband, das über eine Antriebsrolle und eine Umlenkrolle geführt ist und die Bänder fest gegen den Dorn drückt. Während die drei Bänder von den Vorratsrollen abgezogen werden, wird das innerste Band auf einer Seite, das mittlere Band auf beiden Seiten und das äussere Band auf einer Seite mit Klebstoff beschichtet. Nachdem das auf diese Weise gebildete Rohr von einem Werkzeug auf die gewünschte Länge geschnitten worden ist, wird es weiter behandelt, beispielsweise die Rohrinnenwand mit einer haftenden Beschichtung versehen. Hierzu muss das Rohr von dem Wickeidorn abgezogen werden, was jedoch aufgrund der festen Wicklung auf dem Dorn und der verwendeten Klebstoffschichten zwischen den Bandlagen schwierig ist; die US-A-2 998 339 gibt hierzu keine näheren Hinweise.

Der Erfindung liegt die Aufgabe zugrunde, ein Verfahren und eine Vorrichtung zum Herstellen von mehrlagigen, aus mindestens zwei Metallbändern gewickelten Rohren der eingangs erläuterten Gattung so auszugestalten, dass sich eine durchgehende, glatte und korrosionsbeständige Oberflächenbeschichtung auf beiden Seiten des Rohres ergibt, ohne dass die Vorschubbewegung des Rohres während des Wickelvorganges durch eine Wickelvorrichtung erschwert wird.

Diese Aufgabe wird verfahrensmässig dadurch gelöst, dass die Metallbänder in erhitztem Zustand etwa in ihrer Kreisbogenförm vorgebogen werden, dass während des Wickelvorganges zwischen der Metallband-Innenlage und der Metallband-Aussenlage eine zusammenhängende Kunstharzschicht geschaffen wird, dass beim Entstehen der Rohrinnenfläche auf diese eine Kunstharzschicht aufgetragen wird, wobei bereits während des Schaffens der Kunstharzschichten eine erste Aktivierung erfolgt, während die Aussenfläche des Rohres erst danach mit einer Kunstharzschicht versehen wird, worauf eine Endaktivierung aller Kunstharzschichten erfolgt.

Der Vorteil eines derartigen Verfahrens besteht darin, dass leichte, dichte und oberflächenbeschichtete Rohre, die aus Metallbändern gewikkelt sind, in einem einzigen Arbeitsgang hergestellt werden können. Bei diesem Verfahren können die Bänder vor dem Wickeln auf einfache Art und Weise kontinuierlich sandgestrahlt werden, so dass der teure und zeitraubende Vorgang des Sandstrahlens am Rohr entfällt und eine drastische Reduzierung der Herstellungskosten und eine enorm erhöhte Leistung erzielt werden.

Bei dem erfindungsgemässen Verfahren werden erhitzte Metallbänder, die bereits mittels Biegerollen vorgebogen sind, Stoss an Stoss und mehrlagig gegeneinander versetzt gewickelt. Mit Hilfe von Biegerollen haben sie idealerweise bereits den Krümmungsgrad erhaben, der der angestrebten Krümmung des Rohres entspricht. Bereits während des Wickelvorganges wird zwischen die Metallband-Innenlage und die Metallband-Aussenlage eine zusammenhängende Kunstharzschicht gesprüht. Unmittelbar nach dem Entstehen der Rohrinnenfläche wird auch diese mit einer Kunstharzschicht oberflächenveredelt. Da die Kunstharzzwischenschicht die Metallbandlagen miteinander verkleben soll, die dazu erforderliche Molekülvernetzung des Kunstharzes jedoch ein endothermer Vorgang ist, wird bereits an diesem Punkt des Verfahrens für eine erste Aktivierung des Kunstharzes Wärme zugeführt. Erst danach wird auch die Aussenfläche des Rohres mit einem Kunstharz besprüht und das nunmehr vollkommen oberflächenveredelte Rohr unmittelbar anschliessend einer Endaushärtung aller Kunstharzschichten unterzogen.

Die Kunstharzschichten auf der Innen- und auf der Aussenseite des Rohres schaffen eine glatte Fläche, die chemikalienfest und lebensmittelecht ist; besonders geeignet hierzu sind Kunstharzlacke und insbesondere Pulverlacke.

Aus der US-A- 2 321 738 ist eine Vorrichtung zum Wickeln mehrlagiger Rohre bekannt. Diese Vorrichtung hat einen feststehenden Wickeldorn, auf den die sich überlappenden Bänder gewickelt werden. Zur Erzeugung des Vorschubs dienen Druck- und Vorschubrollen, die an ihrem Aussenumfang gewindeartig ausgebildet sind und sich in die Oberfläche der Metallbänder eingraben. Zum Verbinden der Bandlagen untereinander dient ein Kleber, der durch sogenannte Wärmeschuhe zwischen den Druck- und Vorschubrotten aktiviert wird.

Die der Erfindung zugrundeliegende Aufgabe wird bei einer Vorrichtung der eingangs erwähnten Gattung durch die kennzeichnenden Merkmale von Anspruch 2 gelöst.

Mit einer derartigen Vorrichtung können die Metallbänder in der Aussenform gewickelt werden, wobei die Bänder dann keine Relativbewegung zur Aussenform durchführen. Vielmehr werden die Metallbänder durch die Drehbewegung und die gleichzeitige Bewegung der Aussenform in axialer Richtung immer weiter in diese hineingewickelt. Da somit das Rohr nicht relativ zur Form bewegt werden muss, sind Schmiermittel, die die Oberfläche des Rohres verschmutzen würden, unnötig. Eine Reinigung des Rohres erübrigt sich somit. Das Rohr wird durch die Drehung der Aussenform und die Bewegung der Endlosbänder durch die Form transportiert und an deren Ende wieder freigegeben. Da keine Schmiermittel nötig sind, kann gleichzeitig mit dem Wickeln eine Zwischen- und Oberflächenbeschichtung mit Kunstharz vorgenommen werden.

Durch die DE-B-11 84 938 ist ein Dorn zum kontinuierlichen Herstellen von verstärkten Kunststoffrohren bekanntgeworden, der ebenfalls mehrere Endlosbänder aufweist, um einen Vorschub beim Wickeln zu erreichen. Allerdings ist ein biegsames Deckband aus Stahl erforderlich, das auf den Dorn gewickelt werden muss, um zu verhindern, dass die innerste Bandlage des Rohres beim Wickeln an den Endlosbändern haftet. Ausserdem werden die Bandlagen nicht in den Wickeldorn hineingezogen, sondern auf dessen Aussenseite gewickelt. Für jede einzelne Wickellage ist ein eigener Zuführkanal erforderlich, der relativ zum Wickeldorn rotiert; dazwischen sind gesonderte Zuführkanäle für verbindende Harzschichten erforderlich.

In Weiterbildung der Erfindung ist vorgesehen, dass die Sektoren der Endlosbänder als Dauermagnete ausgebildet sind. Das hat den Vorteil, dass während des Wickelns und der ersten Aushärtung des Kunstharzes auch die kleinste Relativbewegung unterbunden wird.

Erfindungsgemäss befindet sich die Sprühvorrichtung für das Beschichtungspulver zum Einsprühen der Kunstharzzwischenschicht zwischen die zu wickelnden Metallbänder unmittelbar an der vorderen Öffnung der Aussenform, ebenso die Sprühvorrichtung, mit der die Innenoberfläche des gewickelten Rohres beschichtet wird. Da das Besprühen der Aussenfläche des Rohres unmittelbar nach Verlassen der Aussenform durchgeführt wird, ist es zweckmässig, die zu diesem Zweck vorgesehene Sprühvorrichtung unmittelbar an der Austrittsöffnung der Aussenform anzubringen. Nach einer bestimmten Vernetzungs- und Beruhigungsstrecke sind die spiralig gegeneinander versetzt gewickelten Metallbandstreifen absolut fest und dicht miteinander verbunden.

Rohre, die nach dem genannten Verfahren und mit der beschriebenen Vorrichtung hergestellt werden, zeigen jedoch nicht nur die bereits erwähnten Vorteile. Man erhält auf diese Weise auch vollkommen gleiche Rohraussendurchmesser. Dies ist für eine gute Abdichtung bei der Verlegung der fertiggestellten Rohre äusserst wichtig.

Vor dem Beschichten der Aussenwandung der Rohre ist vorgesehen, mit Hilfe einer der Aussenform unmittelbar nachgeordneten Fräsvorrichtung in die Rohrenden mindestens eine Bajonett- öffnung einzufräsen, die später dazu benötigt wird, um beim Verlegen die Enden zweier Rohre miteinander zu verbinden. Nach dem Fräsen wird die Aussenwandung des Rohres mit Hilfe der der Fräsvorrichtung nachgeordneten Sprühvorrichtung besprüht. Dabei werden die Schnittkanten der Fräsöffnung mitbeschichtet. Es können somit in einem kontinuierlichen, schnellen Arbeitsverfahren mit Hilfe der beschriebenen Vorrichtungen in der genannten Anordnung spiralig und mehrlagig gegeneinander versetzt gewickelte Metallbandrohre mit Kunstharz miteinander verklebt und, mit Bajonettöffnungen versehen, mit Kunstharz oberflächenbeschichtet werden.

Die Erfindung wird nachfolgend an einem Ausführungsbeispiel erläutert, das in der Zeichnung dargestellt ist.

Es zeigen:
Fig. 1 einen schematischen Querschnitt durch eine Aussenform,
Fig. 2 einen Teilabschnitt eines als Endlosband ausgebildeten Sektors in Längserstreckung der Aussenform,
Fig. 3 zwei miteinander durch einen Bajonettverschluss verbundene Rohrenden mit einer Verbindungsmuffe.

In Fig. 1 ist schematisch ein Querschnitt durch eine Aussenform zur Herstellung mehrlagiger Rohre dargestellt. In einem rechteckigen Gehäuse 1 sind jeweils an den Berührungspunkten des rechteckigen Gehäuses mit der Aussenwandung 3 einer zylindrischen Aussenform 2 Rollen 4 angebracht. Die zylindrische Aussenform 2 besteht aus vier gleich grossen Sektoren 5, die mit Verbindungsstücken 6 so miteinander verbunden sind, dass die Abstände der Sektoren voneinander jeweils gleich gross sind. Die Lücken zwischen den Sektoren 5 werden durch vier Endlosbänder 7 ausgefüllt, die so angeordnet sind, dass die Kanten 8 eines Endlosbandes 7 mit den benachbarten Kanten zweier anderer Endlosbänder 7 in Berührung sind. Die konkaven, zum Zentrum der Aussenform zeigenden Stirnseiten 9 der Endlosbänder 7 bilden auf diese Weise eine zylindrische Hohlform.

Fig. 2 zeigt einen vergrösserten Ausschnitt eines Endlosbandes 7. Dieses besteht aus einzelnen Gliedern 10, die als Dauermagnete ausgebildet sind. Jedes Endlosband 7 wird mit Hilfe einer Umkehrwalze 11 bewegt und umgelenkt.

Die in dem rechteckigen Gehäuse 1 gelagerte, zylindrischeAussenform2 wird durch eine gleichgerichtete und gleichzeitige Drehung der Rollen 4 um die eigene Achse gedreht. Gleichzeitig werden die vier Endlosbänder 7 so in Bewegung gesetzt, dass eine gleichförmige Bewegung der durch die vier Endlosbänder 7 gebildeten Zylinderwandung in axialer Richtung erfolgt.

Der Aussenform 2 ist eine Biegevorrichtung vorgeschaltet. _{'}In dieser Biegevorrichtung werden die dieser zugeführten und erhitzten Metallbänder so vorgebogen, dass ihre Krümmung der Aussenform 2 entspricht. Die derart vorgebogenen Metallbänder werden der zylindrischen Hohlform zugeführt, die durch die Innenseiten 9 der Endlosbänder 7 gebildet wird, und in die Öffnung dieser sowohl axial als auch in Umfangsrichtung bewegten Aussenform 2 eingeführt. Es werden mindestens zwei Metallbänder Stoss an Stoss und gegeneinander versetzt gewickelt, wobei das spiralige Wickeln durch die Drehung der Aussenform 2 und der Transport des gewickelten Rohres durch die Aussenform mit Hilfe der umlaufenden Endlosbänder 7 erfolgt. Es ist somit keinerlei Relativbewegung des zu wickelnden Rohres zur Aussenform nötig, wobei jedes unerwünschte Verrutschen oder Verschieben der Metallbänder zueinander während des Wickelns grundsätzlich durch die als Dauermagnete ausgebildeten Glieder 10 der Endlosbänder verhindert wird. Beim Einwickeln der gegeneinander versetzten Metallbänder in die Aussenform 2 bilden diese miteinander einen Keil. In diesen Keil wird mit Hilfe einer Einsprühvorrichtung Beschichtungspulver im Überschuss eingesprüht. Beim weiteren Eindrehen in die Aussenform 2 werden dann die Metallbänder satt aufeinander gepresst, wobei durch den Überschuss an Beschichtungspulver eine Blasenbildung in der Zwischenschicht verhindert wird. Durch das Austreten des überflüssigen Materials durch die Stossfugen des entstehenden Rohres bildet sich zunächst eine Spiralwulst auf der Innenfläche; diese wird mechanisch entfernt, worauf sofort anschliessend die Innenfläche durch eine Sprühvorrichtung mit Kunstharzpulver besprüht wird.

Die Zwischenschicht, die die beiden Metallbandlagen miteinander verkleben soll, und die Beschichtung der Innenfläche des entstehenden Rohres werden durch sofortiges Zuführen von Wärme bereits während des Wickelvorganges einer ersten Aushärtung des Kunstharzes unterworfen.

Das gewickelte, verklebte und an seiner innenoberfläche kunstharzbeschichtete Rohr verlässt aufgrund der überlagerten Bewegung (axial und im Umfangsrichtung) die Aussenform 2 an ihrem Ende. Die Aussenoberfläche des fertiggestellten Rohres kann nun sofort mit Hilfe einer in der Nähe der hinteren Öffnung der Aussenform 2 angeordneten Sprühvorrichtung mit Kunstharz oberflächenbeschichtet werden.

Es ist jedoch besonders vorteilhaft, wenn der genannten Sprühvorrichtung eine Fräsvorrichtung vorgeschaltet ist. Mit dieser werden die fertiggestellten Rohre in der Weise bearbeitet, wie es in Fig. 3 dargestellt ist.

Sie zeigt zwei Rohrenden 12 und 12', die an sich gegenüberliegenden Stellen ausgefräste Öffnungen 13 und 13' aufweisen. Diese können, wie in Fig. 3 dargestellt, T-förmig ausgebildet sein. In die Öffnungen 13 und 13' sind nach Art eines Bajonettverschlusses Stifte 14 und 14' eingeschoben. Diese befinden sich an der Innenseite einer Verbindungsmuffe 15, die die beiden Rohrenden umgibt. Die Verbindungsmuffe 15 ist im Bereich ihrer beiden Enden mit jeweils einer Ringnut 16 versehen, in der jeweils eine ringförmige Dichtung 17 liegt.

Beim Verlegen der Rohre werden die an der tnnnenseite der Verbindungsmuffe 15 befindlichen Stifte 14 und 14' in die beiden sich gegenüberliegenden Öffnungen 13 und 13' eingeführt und durch eine Drehung der Verbindungsmuffe 15 nach Art eines Bajonettverschlusses in ihre Endstellung gebracht. Diese Methode zum Verbinden zweier Rohrenden beim Verlegen der Rohre stellt sicher, dass auch an den Nahtstellen der mit der oben erläuterten Vorrichtung hergestellten Rohre deren günstige Eigenschaften, nämlich Chemikalienfestigkeit und Dichtigkeit, nicht verlorengehen. Dies ganz besonders deshalb nicht, da das Besprühen der Aussenoberfläche des fertiggestellten Rohres erst nach dem Einfräsen des Bajonettverschlusses erfolgt, so dass auch die Schnittkanten oberflächenbeschichtet sind. Auch die Verbindungsmuffe 15 kann in einem gesonderten Arbeitsgang oberflächenbeschichtet werden.

Nach dem Stoss-an-Stoss-Wickeln der Metallbandlagen, deren Verkleben mit einem Kunstharz, dem Besprühen der Innenoberfläche mit einem Kunstharz, dem Einfräsen der Öffnungen für den Bajonettverschluss in die Rohrenden und dem anschliessenden Beschichten der Aussenoberfläche des soweit fertiggestellten Rohres wird dieses einer Anlage zugeführt, in der die Endaushärtung aller Kunstharzschichten erfolgt.

## Patentansprüche

1. Verfahren zum Herstellen von mehrlagigen, aus mindestens zwei Metallbändern gewickelten Rohren, wobei jeweils eine Metallbandlage Stoss an Stoss spiralförmig gewickelt und jede weitere Metallbandlage gegenüber der vorhergehenden in Achsrichtung versetzt wird und während des Wickelvorganges zwischen die einzelnen Metallbandlagen Zwischenmaterial eingebracht wird, dadurch gekennzeichnet, dass die Metallbänder in erhitztem Zustand etwa in ihrer Kreisbogenform vorgebogen werden, dass während des Wikkelvorganges zwischen der Metallband-Innenlage und der M'etallband-Aussenlage eine zusammenhängende Kunstharzschicht geschaffen wird, dass beim Entstehen der Rohrinnenfläche auf diese eine Kunstharzschicht aufgetragen wird, wobei bereits während des Schaffens der Kunstharzschichten eine erste Aktivierung erfolgt, während die Aussenfläche des Rohres erst danach mit einer Kunstharzschicht versehen wird, worauf eine Endaktivierung aller Kunstharzschichten erfolgt.

2. Vorrichtung zum Herstellen von mehrlagigen gewickelten Rohren zur Durchführung des Verfahrens nach Anspruch 1 mit einer ein Vorschieben und ein Drehen des Rohres beim Wickeln bewirkenden Aussenform, dadurch gekennzeichnet, dass die zylindrisch ausgebildete Aussenform (2) um die eigene Achse drehbar gelagert ist und aus einer Mehrzahl von auf in Axialrichtung umlaufenden Endlosbändern gelagerten Sektoren (7) besteht, wobei die Aussenform (2) einer Biegevorrichtung (18) nachgeordnet ist und in der Nähe der Öffnungen der Aussenform (2) Sprühvorrichtungen (23, 24, 25) für das Kunstharz vorgesehen sind.

3. Vorrichtung nach Anspruch 2, dadurch gekennzeichnet, dass die Sektoren (7) als Dauermagnete (10) ausgebildet sind.

4. Vorrichtung nach einem der Ansprüche 2 oder 3, dadurch gekennzeichnet, dass zwischen der Ausgangsöffnung der Aussenform (2) und der Sprühvorrichtung (25) eine Fräsvorrichtung (26) zum Einfräsen von mindestens einer Bajonett- öffnung (13) in die Enden (12) der fertiggestellten Rohre angeordnet ist.

## Claims

1. Method for the manufacture of multi-layer tubes, wound from at least two metal strips, any given metal strip layer being wound helically turn by turn and any further metal strip layer being offset in the axial direction in relation to the preceding strip and during the winding process an intermediate material being introduced between the individual metal strip layers, characterised in this that the metal strips are pre-bent into their substantially circular arc form in heated condition, that during the winding process a synthetic resin layer is provided for holding the parts together between the inner layer metal strip and the outer layer metal strip, that during the formation of the tube inner surface a synthetic resin layer is applied thereto, a first activation being effected during the provision of the synthetic resin layers, whilst the outer surface of the tube is thereafter provided with a synthetic resin layer, whereafter a final activation of all synthetic resin layers is effected.

2. Device for the manufacture of multi-layer wound tubes for carrying out the process according to claim 1 with an outer former causing axial displacement and a rotation during the winding of the tube characterised in this that the cylindrically formed outer former (2) is rotatably mounted about the self-axis and consists of a plurality of sectors (7) mounted on endless bands rotating in the axial direction, the outer former (2) being disposed after a bending device (18) and in the region of the openings of the outer former (2) spraying devices (23, 24, 25) are provided for the synthetic resin.

3. Device according to claim 2, characterized in that the sectors (7) are in the form of permanent magnets (10).

4. Device according to one of claims 2 or 3, characterized in this that between the outlet opening, the outer former (2) and the spraying device (25) a machining device (26) is mounted for the machining of at least one bayonet opening (13) in the ends (12) of the finished tubes.

## Revendications

1. Procédé pour fabriquer par enroulement en hélice des tubes multicouches constitués par au moins deux bandes métalliques, dans lequel on enroule chaque fois une bande métallique bord à bord, on décale une bande métallique sur deux par rapport à la précédente dans le sens de l'axe et on introduit pendant l'enroulement un matériau intercalaire entre les bandes métalliques individuelles, caractérisé en ce que les bandes métalliques, après avoir été chauffées, sont préalablement cintrées à leur forme d'arc de cercle, en ce que pendant l'enroulement on constitue entre la couche intérieure de bande métallique et la couche extérieure une couche de résine cohérente, en ce que, lors de la formation de la surface intérieure du tube, on applique sur celle-ci une couche de résine synthétique et en ce qu'une première activation a lieu dès la réalisation des couches de résine synthétique, tandis que la surface extérieure n'est pourvue qu'ensuite d'une couche de résine synthétique, à la suite de quoi a lieu une activation finale de toutes les couches de résine synthétique.

2. Dispositif pour fabriquer par enroulement en hélice des tubes multicouches en mettant en oeuvre le procédé de la revendication 1, comportant un moule extérieur qui provoque la rotation et l'avance du tube lors de l'enroulement, caractérisé en ce que le moule extérieur (2) de forme cylindrique est monté à rotation autour de son axe et est constitué par une multiplicité de secteurs (7) disposés sous forme de bandes sans fin tournant dans le sens axial, un dispositif de cintrage (18) étant monté en amont du moule extérieur (2) et des dispositifs de pulvérisation (23, 24, 25) pour la résine synthétique étant prévus au voisinage des ouvertures du moule extérieur (2).

3. Dispositif selon la revendication 2, caractérisé en ce que les secteurs (7) sont réalisés en tant qu'aimants permanents (10).

4. Dispositif selon l'une des revendications 2 ou 3, caractérisé en ce qu'on dispose entre l'ouverture de sortie du moule extérieur (2) et le dispositif de pulvérisation (25) un dispositif de fraisage (26) pour fraiser au moins une ouverture baïonnette (13) dans les extrémités (12) des tubes terminés.
